# EUROPÄISCHE PATENTSCHRIFT

(11) **EP 3 860 402 B1**
(45) Veröffentlichungstag und Bekanntmachung des Hinweises auf die Patenterteilung: **17.08.2022**
(21) Anmeldenummer: 19782985.6
(22) Anmeldetag: 01.10.2019
(51) Int. Cl.: A47B 88/956, A47B 88/95

(54) **BEFESTIGUNGSVORRICHTUNG ZUM BEFESTIGEN EINER BLENDE EINES SCHUBKASTENS AN EINER ZARGE**
SECURING DEVICE FOR SECURING A PANEL OF A DRAWER TO A FRAME
DISPOSITIF DE FIXATION SERVANT À FIXER UN PANNEAU D'UN TIROIR SUR UN CHÂSSIS

(30) Priorität: 01.10.2018 DE 102018124165
(43) Veröffentlichungstag der Anmeldung: 11.08.2021
(73) Patentinhaber: Paul Hettich GmbH & Co. KG, 32278 Kirchlengern (DE)
(72) Erfinder: STUFFEL, Andreas, 31675 Bückeburg (DE); TOCKE, Matthias, 49082 Osnabrück (DE); POPPENDIEK, Sebastian, 32257 Bünde (DE); WEIDLICH, Jürgen, 32289 Rödinghausen (DE); KUHLMANN, Kirsten, 32278 Kirchlengern (DE); KLAUS, Stefan, 32257 Bünde (DE); SZLAPKA, Timo, 33739 Bielefeld (DE)
(74) Vertreter: Dantz, Jan Henning
(86) Internationale Anmeldenummer: PCT/EP2019/076584
(87) Internationale Veröffentlichungsnummer: WO 2020/070121

(56) Entgegenhaltungen:
- EP-A1- 2 713 821
- WO-A1-2018/171356
- DE-A1-102015 122 192

## Beschreibung

Die vorliegende Erfindung betrifft eine Befestigungsvorrichtung zum Befestigen einer Blende eines Schubkastens an einer Zarge gemäß dem Oberbegriff des Anspruchs 1.

Die Erfindung betrifft des Weiteren ein Verfahren zum Befestigen sowie ein Verfahren zum Lösen einer Blende eines Schubkastens an bzw. von einer Zarge.

Aus der DE 20 2010 007 430 U1 ist eine Befestigungsvorrichtung zur Befestigung der Frontblende einer Schublade an Schubladenzargen bekannt, bei der ein mehrteiliger Blendenträger an der Frontblende des Schubkastens befestigt ist.

Der Blendenträger kann dabei senkrecht zur Frontfläche der Blende in eine stirnseitig offene Aufnahme einer Seitenzarge des Schubkastens eingeschoben werden.

Zur Festlegung des Blendenträgers in der Seitenzarge sind an dem Blendenträger einer oder zwei Keile vertikal verschiebbar festgelegt, die federbelastet am Blendenträger gehalten sind und bei Einschieben des Blendenträgers in die Ausnehmung der Seitenzarge in dafür vorgesehene Ausnehmungen in der Seitenzarge gedrückt werden und so die Frontblende in ihrer Funktionsstellung halten.

Diese Lösung erfordert eine stabile, insbesondere metallische Seitenzarge mit hinreichend großer Wanddicke, um die anstehenden Kräfte aufnehmen zu können.

Aus der WO 2018/171356 A1 ist eine weitere Befestigungsvorrichtung zur Befestigung der Frontblende einer Schublade an Schubladenzargen bekannt, bei der zwei über eine Übertragungsführungsstange miteinander gekoppelte drehbare Fanghaken in an dem Blendenträger angeordnete Fanghaken eingreifen, um den Blendenträger an der Seitenzarge zu fixieren. Durch Drehen eines unteren der Übertragungsführungsstange miteinander gekoppelten Fanghaken kann der Blendenträger von der Seitenzarge entkoppelt werden.

Aufgabe der vorliegenden Erfindung ist es, eine Befestigungsvorrichtung für eine Blende eines Schubkastens bereitzustellen, die sich durch einen einfachen und kompakten Aufbau auszeichnet und innerhalb einer Seitenzarge angeordnet werden kann.

Diese Aufgabe wird durch eine Befestigungsvorrichtung zum Befestigen einer Blende eines Schubkastens einer Zarge mit den Merkmalen des Anspruchs 1 gelöst.

Die weitere Aufgabe der vorliegenden Erfindung ist es, ein Verfahren zum Befestigen und Lösen einer Blende am bzw. von einer Zarge zu vereinfachen.

Diese Aufgabe wird durch ein Verfahren zum Befestigen einer Blende an einer Zarge mit den Merkmalen des Anspruchs 10 und durch ein Verfahren zum Lösen einer Blende von einer Zarge mit den Merkmalen des Anspruchs 11 gelöst.

Die erfindungsgemäße Befestigungsvorrichtung zum Befestigen einer Blende eines Schubkastens an einer Zarge weist mindestens einen an der Blende anordbaren Blendenträger auf sowie mindestens einen in der Zarge anordbaren Adapter, an dem der Blendenträger festlegbar ist.

Bevorzugt ist die Zarge als Hohlkammerzarge ausgebildet und weist eine Innen- sowie Außenwand auf, welche im oberen Bereich miteinander verbunden sind.

Der Adapter weist wenigstens zwei Fangeinrichtungen mit einem jeweiligen ersten und zweiten Keilschieber auf, mit denen ein jeweiliger am Blendenträger angeordnetes Verbindungselement in einer Montageposition am Adapter fixierbar ist.

Die Befestigungsvorrichtung weist des Weiteren eine Entriegelungseinrichtung für die Fangeinrichtungen auf, mit der die Keilschieber zwischen einer Fixierstellung und einer Lösestellung bewegbar sind.

Die Keilschieber sind dabei vertikal zur Blendenmontagerichtung linear verschiebbar am Adapter gehalten, wobei der zumindest eine zweite Keilschieber sich in der Lösestellung am ersten Keilschieber mittelbar oder unmittelbar federbelastet abstützt.

Eine solche Befestigungsvorrichtung zeichnet sich zum einen durch ihre geringe Bauteilezahl aus, sowie ermöglicht den Einbau in schmale bestehende Hohlkammerzargen.

Vorteilhafte Ausführungsvarianten der Erfindung sind Gegenstand der Unteransprüche.

Gemäß einer vorteilhaften Ausführungsvariante sind die Keilschieber federbelastet in einer Fixierstellung gehalten, was zum einen eine sichere Positionierung gewährleistet und zum zweiten den Ein- und Ausbau in einfacher Weise ermöglicht.

Gemäß einer weiteren Ausführungsvariante ist ein erster der Keilschieber mit der Entriegelungseinrichtung mittelbar oder unmittelbar gekoppelt und der mindestens eine zweite Keilschieber abhängig vom ersten Keilschieber mit entriegelbar.

Dadurch muss nur eine einzige Entriegelungseinrichtung bereitgestellt werden, mit der die beiden Keilschieber oder gegebenenfalls mehr als zwei Keilschieber durch eine Art Reihenschaltung entriegelbar sind.

Nach einer weiteren Ausführungsvariante ist der mit der Entriegelungseinrichtung gekoppelte erste Keilschieber in der Lösestellung in einer Löseposition verrastbar und durch eine Schwenkbewegung aus dieser wieder lösbar.

Dies ermöglicht eine Vorspannung der Fangeinrichtungen in der Lösestellung, was insbesondere vorteilhaft für den Befestigungsvorgang der Blende an der Zarge ist.

Nach einer weiteren Ausführungsvariante weist eine Seitenwand des Adapters eine Raststelle auf, in der ein am ersten der Keilschieber, vorzugsweise integral, ausgebildet oder angeordnetes Rastelement einrastbar ist.

Dadurch kann die Verrastung der Keilschieber bei der Verschiebebewegung in die Lösestellung erfolgen. Weitere separat einzubauende oder zu bedienende Rastelemente sind daher nicht erforderlich.

Gemäß einer weiteren Ausführungsvariante weisen die Keilschieber wenigstens einen Führungsnocken oder-bolzen auf, der in einer Führungsnut wenigstens einer Seitenwand des Adapters führbar ist.

Dies ermöglicht in einfacher Weise eine geführte lineare Bewegung der Keilschieber.

Nach einer weiteren bevorzugten Ausführungsvariante ist der Führungsnocken oder -bolzen des ersten der Keilschieber als Schwenklager ausgebildet.

Dies ermöglicht die Durchführung einer geringfügigen Schwenkbewegung des ersten der Keilschieber aus oder in eine Rastausnehmung in einer Seitenwand des Adapters zur gesicherten Halterung des Keilschiebers in der vorgespannten Lösestellung.

Nach einer weiteren Ausführungsvariante weist der Adapter wenigstens zwei zum Blendenträger hin offene Haltenuten auf, in denen die Verbindungselemente, insbesondere Haltebolzen oder Querstifte, in der Fixierstellung einliegen.

Der Adapter weist bevorzugt zwei Seitenwände auf, wobei eine erste der Seitenwände an Zargenwand oder Zargenboden und die zweite der Seitenwände, insbesondere beabstandet, an der ersten der Seitenwände befestigt ist.

Dies ermöglicht eine nochmals verbesserte Führung der Keilschieber relativ zum Adapter, insbesondere innerhalb dessen Seitenwände.

Die Entriegelungseinrichtung ist gemäß einer bevorzugten Ausführungsvariante als Zahnstangengetriebe ausgebildet ist.

Dies ermöglicht ein einfaches Bedienen der Entriegelungseinrichtung mit einem seitlich angreifenden Werkzeug, beispielsweise einen Schraubendreher, mit dem durch Drehen des Rades der erste der Keilschieber zwischen der Fixierstellung und der Lösestellung bewegt werden kann.

Das erfindungsgemäße Verfahren zum Befestigen einer Blende an einer Zarge mit einer oben beschriebenen Befestigungsvorrichtung zeichnet sich durch die in Anspruch 11 aufgeführten Verfahrensschritte aus.

Das erfindungsgemäße Verfahren zum Lösen einer Blende von einer Zarge mit einer wie oben beschriebenen Befestigungsvorrichtung zeichnet sich durch die folgenden Verfahrensschritte aus:
a. Entriegeln eines ersten Verbindungselementes eines Blendeträgers durch Verschieben eines ersten Keilschiebers vertikal zur Zargenlängsrichtung durch Betätigung einer Entriegelungsvorrichtung,
b. Entriegeln eines zweiten Verbindungselementes durch Verschieben eines zweiten Keilschiebers vertikal zur Zargenlängsrichtung durch Verschieben des ersten Keilschiebers und
c. Abnehmen des Blendenträgers mit der an diesem befestigten Blende vom Adapter in Löserichtung.

Ein solches Verfahren zeichnet sich durch seine einfach durchzuführenden Verfahrensschritte aus.

Nach einer bevorzugten Ausführungsvariante des Löseverfahrens verrasten der erste Keilschieber am Ende der vertikalen Verschiebebewegung in der Entriegelungsstellung mithilfe eines am ersten Keilschieber angeordneten Rastelements an einer Raststelle des Adapters.

Dadurch ist ein späteres Befestigen der Blende an der Zarge weiter vereinfacht, da die Keilschieber sich bereits in der korrekten Position zur Aufnahme der Verbindungselemente befinden.

Nachfolgend werden Ausführungsbeispiele der Erfindung anhand der beiliegenden Zeichnungen näher erläutert. Es zeigen:
- Fig. 1: eine schematische perspektivische Ansicht eines Schubkastens mit Seitenzargen und einer an den Seitenzargen befestigten Frontblende,
- Fig. 2: eine Seitenansicht des in Fig. 1 gezeigten Schubkastens,
- Fig. 3: eine Seitenansicht des Blendenträgers mit daran befestigter Frontblende sowie eines Adapters und eines Schubkastenbodens in der montierten Position,
- Fig. 4: eine der Fig. 3 entsprechende Darstellung mit abgenommener erster Seitenwand des Adapters zur Darstellung der Keilschieber in der verrasteten Position des Blendenträgers,
- Fig. 5: eine der Fig. 4 entsprechende Darstellung mit in der Löseposition positionierten Keilschiebern unmittelbar vor dem Abnehmen des Blendenträgers,
- Fig. 6: eine Detailansicht des Rastelements des ersten Keilschiebers, eingerastet in einer Raststelle des Adapters,
- Fig. 7: eine Seitenansicht des Adapters und des Blendenträgers mit daran angeordneter Frontblende im voneinander getrennten Zustand und
- Fig. 8: eine perspektivische Darstellung des Adapters und des Blendenträgers mit daran angeordnetem Teilstück einer Frontblende.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Befestigungsvorrichtung, Blende, Zarge, Blendenträger, Adapter, Verbindungselemente, Keilschieber und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 und 2 ist mit dem Bezugszeichen 1 insgesamt ein Schubkasten bezeichnet. Der Schubkasten 1 weist zwei Seitenzargen 4, eine Rückwand 3 sowie eine an den Seitenzargen 4 festgelegte Frontblende 2 auf.

Die Frontblende 2 ist dabei derart an den Seitenzargen 4 mithilfe einer Befestigungsvorrichtung festgelegt, dass die Frontblende 2 relativ zu den Seitenzargen 4 in einer Richtung Z höhenverstellbar und auch in einer Richtung X seitenverstellbar ist.

Dazu sind an den Seitenzargen 4 unmittelbar hinter der die Seitenzargen 4 nach vorne überdeckenden Frontblende 2 Ausschnitte 41, 42 in der Außenwand der Seitenzarge 4 vorgesehen, durch die ein Werkzeug zu entsprechenden Verstelleinrichtungen zur Höhen- bzw. Seitenverstellung zugänglich sind.

Durch die untere Aussparung 41 ist des Weiteren in den Figuren 1 und 2 eine Entriegelungseinrichtung 66 erkennbar.

Die Entriegelungseinrichtung 66 sowie bevorzugt auch das Höhenverstellelement 73 und das Seitenverstellelement 74 sind Teil einer Befestigungsvorrichtung 10, wie sie anhand der Figuren 3 bis 8 im Folgenden näher beschrieben werden soll und mithilfe derer die Frontblende 2 an einer jeweiligen Seitenzarge 4 des Schubkastens 1 festlegbar ist.

Wie in den Figuren 3, 4 und 8 gezeigt, weist die Befestigungsvorrichtung 10 einen an der Blende 2 anordbaren Blendenträger 7 auf sowie einen an der Zarge 4 anordbaren Adapter 6, an dem der Blendenträger 7 festlegbar ist.

Der Blendenträger 7 ist in der hier dargestellten Ausführungsvariante als U-förmig gebogenes Blechstück ausgebildet, an dessen geschlossener Stirnseite Öffnungen zur Durchführung von Verbindungselementen wie beispielsweise Schrauben zur Fixierung der Blende 2 vorgesehen sind.

Die gegenüberliegende offene Stirnfläche des Blendenträgers 7 dient der Aufnahme des Adapters 6, auf den der Blendenträger 7 zusammen mit der Blende 2 bei der Montage der Blende 2 an der Zarge 4 des Schubkastens 1 aufschiebbar ist.

Der Blendenträger 7 weist des Weiteren zwei Verbindungselemente wie e Haltebolzen oder Querstifte 72 auf, die zwischen den parallel zueinander angeordneten beabstandeten Seitenwänden 71 des Blendenträgers 7 aufgenommen sind und sich in X-Richtung erstreckend in dazu vorgesehenen Aufnahmeöffnungen der Seitenwände 71 des Blendenträgers 7 ortsfest fixiert sind.

Der Adapter 6 weist wenigstens eine Seitenwand 61 mit einem daran angeformten Montagefuß 618 zur Befestigung an der Zarge 4 auf. Der Montagefuß 618 reicht dabei bevorzugt bis in einen Bodenkanal der Zarge 4, an dem ein Boden 5 des Schubkastens 1 festlegbar ist

Bei der hier gezeigten bevorzugten Ausführungsvariante weist der Adapter 6 eine zweite Seitenwand 62 auf, die an der ersten Seitenwand 61 befestigt ist, beispielsweise verschraubt oder vernietet.

Die Formgestalt der zweiten Seitenwand 62 entspricht dabei bis auf den nicht vorhandenen Montagefuß 618 spiegelbildlich der Formgestalt der ersten Seitenwand 61 des Adapters 6.

Denkbar ist auch, den Adapter 6 mit nur einer Seitenwand auszubilden.

Zwischen den Seitenwänden 61, 62 des Adapters 6 sind zwei Fangeinrichtungen mit einem jeweiligen Keilschieber 63, 64 angeordnet, mit denen ein jeweiliger, am Blendenträger 7 angeordnetes Verbindungselement 72 in einer Montageposition am Adapter 6 fixierbar ist.

Je nach Höhe des Blendenträgers ist es auch denkbar, mehr als zwei Verbindungselemente 72 am Blendenträger 7 vorzusehen sowie eine der Zahl der Verbindungselemente 72 entsprechende Anzahl von Fangeinrichtungen mit jeweiligen Keilschiebern 63, 64.

Fig. 4 zeigt den Adapter 6 mit weggelassener vorderer Seitenwand 61 zur Darstellung der Anordnung der Keilschieber 63, 64 und deren Formgestalt.

Jede der Seitenwände 61, 62 des Adapters 6 weist zwei Haltenuten 611, 612, 621, 622 auf, in denen in der Montageposition des Adapters 6 und des Blendenträgers 7 das Verbindungselement 72 des Blendenträgers 7 einliegt. Die Fixierstellung der Verbindungselemente 72 in den Haltenuten 611, 612, 621, 622 ist in Fig. 4 dargestellt.

Wie in Fig. 4 des Weiteren zu erkennen ist, sind die Keilschieber 63, 64 mit einer Entriegelungseinrichtung 66 für die Fangeinrichtung gekoppelt, mit der die Keilschieber 63, 64 zwischen der in Fig. 4 gezeigten Fixierstellung und einer in Fig. 5 gezeigten Lösestellung bewegbar sind.

Die Keilschieber 63, 64 sind linear verschiebbar am Adapter 6 gehalten. Dazu weist jeder der Keilschieber 63, 64 wenigstens einen Führungsnocken 636, 646 auf, der in einer jeweiligen Führungsnut 613, 614, 623, 624 der Seitenwände 61, 62 des Adapters geführt ist.

Die Führungsnuten 613, 614, 623, 624 sind als Langlöcher ausgeführt, die sich in Z-Richtung erstrecken.

Zur Verstellung der Keilschieber 63, 64 aus der Fixierstellung in die Lösestellung kann mit einem Werkzeug von der Außenseite einer Zarge 4 her, beispielsweise einem Schraubendreher, die Entriegelungseinrichtung 66 betätigt werden.

Die Entriegelungseinrichtung 66 weist ein Zahnrad auf, das um eine senkrecht zu den Flächen der Seitenwände 61, 62 ausgerichtete Drehachse an den Seitenwänden 61, 62 des Adapters 6 drehbar angeordnet ist.

Das Zahnrad greift mit seinen Zähnen in eine hier als Zahnstange ausgebildete Antriebskante 631 des ersten Keilschiebers 63 ein und bewirkt so durch Verdrehen des Zahnrads, im dargestellten Ausführungsbeispiel entgegen dem Uhrzeigersinn, ein Verschieben des ersten Keilschiebers 63 in Richtung der Lösestellung der Keilschieber 63, 64, im hier gezeigten Ausführungsbeispiel in Z-Richtung nach oben.

Wie in den Figuren 4 und 5 des Weiteren zu erkennen ist, weist der erste Keilschieber 63 einen Führungssteg 634 auf, der im Verlauf der Verschiebung nach oben eine Unterkante des zweiten Keilschiebers 64 berührt und bei Weiterbewegung des ersten Keilschiebers 63 nach oben den zweiten Keilschieber 64 mitbewegt.

Um die beiden Keilschieber 63, 64 ohne äußere Krafteinwirkung in der Fixierstellung zu halten, sind auf den Führungsstegen 634, 644 Federelemente 65, vorzugsweise in Gestalt von Schraubendruckfedern aufgesetzt, die sich an den Seitenwänden 61, 62 des Adapters 6 abstützend die Keilschieber 63, 64 in die Fixierstellung drücken.

Jeder der Keilschieber 63, 64 weist des Weiteren eine jeweilige Fixiernut 622, 632 auf, in der in der Fixierstellung das jeweilige Verbindungselement 72 des Blendenträgers 7 aufgenommen ist und so das Verbindungselement 72 an einer Bewegung in Löserichtung L hindert.

Die Verschiebung der Keilschieber 63, 64 in die Lösestellung, wie sie in Fig. 5 dargestellt ist, bewirkt, dass die Verbindungselemente 72 für eine Bewegung in Löserichtung L frei gegeben sind, was ein Loslösen des Blendenträgers 7 von dem Adapter 6 in Löserichtung L ermöglicht.

Um die Keilschieber 63, 64 in der Lösestellung vorspannen zu können, ist der mit der Entriegelungseinrichtung 66 gekoppelte erste Keilschieber 63 in der Lösestellung verrastbar.

Dazu ist, wie in den Figuren 5, 6 und 8 dargestellt ist, an einer Seitenwand 61 des Adapters 6 eine Raststelle 617 vorgesehen, in der ein am ersten Keilschieber 63 angeordnetes Rastelement 635 einrastbar ist. Die Raststellung ist in Fig. 6 in einer Ansichtsvergrößerung des in Fig. 5 mit VI bezeichneten Ausschnitts dargestellt.

Damit das Rastelement 635 des ersten Keilschiebers 63 in dieser Raststelle 617 einrasten kann, ist der Führungsnocken 636 des ersten Keilschiebers 63 bevorzugt als Schwenklager des ersten Keilschiebers 63 ausgebildet.

Dadurch kann der Keilschieber 63 nach Verschieben in die Lösestellung um den Führungsnocken 636 geringfügig in Richtung des Blendenträgers 7 verschwenkt werden.

Die Schwenkbewegung wird dabei zum einen durch die Kraftkomponente der Zahnradkopplung zwischen den Zähnen der Entriegelungseinrichtung 66 und denen der Antriebskante 631 des ersten Keilschiebers 63 bewirkt.

Gleichzeitig wird der Keilschieber 63 während seiner Bewegung von der Fixierstellung in die Lösestellung durch Anlage des Rastelements 635 an einer sich parallel zu den Führungsnuten 613, 614 erstreckenden Wandung einer Ausnehmung in der Seitenwand 61 geführt, so dass der Keilschieber 63 erst bei Erreichen der Raststelle 617 in Richtung des Blendenträgers 7 in die Raststelle 617 einschwenken kann.

Mit einer derart ausgestalteten Befestigungsvorrichtung 10 ist zur Befestigung der Blende 2 und der Zarge 4 ermöglicht, dass das Befestigen der Blende 2 mittels einer einzigen Ansetzbewegung parallel zur Normalen in einer Frontfläche der Blende 2 erfolgen kann.

Durch Ansetzen des Blendenträgers 7 auf den Adapter 6 kann der Blendenträger 7 zusammen mit der daran befestigten Blende 2 entgegen der Löserichtung L auf den Adapter 6 aufgeschoben werden.

Dabei gelangen die Verbindungselemente 72 in die Haltenuten 611, 612, 621, 622 in der stirnseitigen, dem Blendenträger 7 zugewandten Seite der Seitenwände 61, 62 des Adapters 6, bis eines der Verbindungselemente 72 eine Steuerkante 637 des ersten Keilschiebers 63 berührt.

Durch weiteres Vorschieben des Blendenträgers 7 und damit des Verbindungselementes 72 und der damit einhergehenden Schwenkbewegung des ersten Keilschiebers 63 um den Führungsnocken 636 des ersten Keilschiebers 63 wird das Rastelement 635 aus der Raststelle 617 des Adapters 6 herausgedrückt.

Durch die Federkraft der Federelemente 65 wird sodann eine Bewegung der Keilschieber 63, 64 nach unten in die Fixierstellung ausgelöst. Dabei übergreifen die Keilschieber 63, 64 die Verbindungselemente 72, so dass diese in der jeweiligen Fixiernut 622, 632 des jeweiligen Keilschiebers 63, 64 und der jeweiligen Haltenut 611, 612, 621, 622 der Seitenwände 61, 62 des Adapters 6 fixiert sind.

Damit ist der Blendenträger 7 an dem Adapter 6 fixiert.

Beim Lösen der Blende 2 von der Zarge 4 mit einer solchen Befestigungsvorrichtung 10 wird zunächst das erste Verbindungselement 72 durch Verschieben des ersten Keilschiebers 63 durch Betätigung des Löseelements 66 entriegelt.

Anschließend wird das zweite Verbindungselement 72 durch Verschieben des zweiten Keilschiebers 64 entriegelt. Die Verschiebung des zweiten Keilschiebers 64 erfolgt dabei durch die fortgesetzte Verschiebung des ersten Keilschiebers 63.

Anschließend kann der Blendenträger 7 mit der an diesen befestigten Blende 2 vom Adapter 6 abgenommen werden.

In einer bevorzugten Ausführungsvariante der Befestigungsvorrichtung 10, bei der die Keilschieber in der Lösestellung verrastet werden können, verrasten die Keilschieber am Ende der Verschiebebewegung in die Entriegelungsstellung mithilfe des am ersten Keilschieber 63 angeordneten Rastelements 635 an einer Raststelle 617 des Adapters 6.

### Bezugszeichenliste

- 1: Schubkasten
- 2: Blende
- 3: Rückwand

- 4: Zarge
- 41: Ausschnitt
- 42: Ausschnitt

- 5: Boden

- 6: Adapter

- 61: Seitenwand
- 611: Haltenut
- 612: Haltenut
- 613: Führungsnut
- 614: Führungsnut
- 615: Führungsnut
- 616: Aussparung
- 617: Raststelle
- 618: Montagefuß

- 62: Seitenwand
- 621: Haltenut
- 622: Haltenut
- 623: Führungsnut
- 624: Führungsnut
- 625: Führungsnut
- 626: Aussparung

- 63: Keilschieber
- 631: Antriebskante
- 632: Fixiernut
- 633: Steuerkante
- 634: Führungssteg
- 635: Rastelement
- 636: Führungsnocken
- 637: Steuerkante

- 64: Keilschieber
- 641: Anlagekante
- 642: Fixiernut
- 644: Führungssteg
- 646: Führungsnocken

- 65: Federelement
- 66: Entriegelungseinrichtung

- 7: Blendenträger
- 71: Seitenwand
- 72: Verbindungselemente
- 73: Höhenverstellelement
- 74: Seitenverstellelement
- 75: Seitenwand

- 10: Befestigungsvorrichtung

- X, Y, Z: Achsen
- N: Normale
- L: Löserichtung

## Patentansprüche

1. Befestigungsvorrichtung (10) zum Befestigen einer Blende (2) eines Schubkastens (1) an einer Zarge (4), aufweisend
- mindestens einen an der Blende (2) angeordneten Blendenträger (7),
- mindestens einen in der Zarge (4) angeordneten Adapter (6), an dem der Blendenträger (7) festlegbar ist,
- wobei der Adapter (6) wenigstens zwei Fangeinrichtungen mit einem jeweiligen ersten und mindestens einem zweiten Keilschieber (63, 64) aufweist, mit denen ein jeweiliger am Blendenträger (7) angeordnetes Verbindungselement (72) in einer Montageposition am Adapter (6) fixierbar ist,
- eine Entriegelungseinrichtung (66) für die Fangeinrichtungen, mit der die Keilschieber (63, 64) zwischen einer Fixierstellung und einer Lösestellung bewegbar sind,
**dadurch gekennzeichnet, dass**
- die Keilschieber (63, 64) linear, im Wesentlichen vertikal zur Löserichtung (L) der Blende, verschiebbar am Adapter (6) gehalten sind,
- wobei der zumindest eine zweite Keilschieber (64) sich in der Lösestellung am ersten Keilschieber mittelbar oder unmittelbar federbelastet abstützt.

2. Befestigungsvorrichtung (10) nach Anspruch 1, **dadurch gekennzeichnet, dass** ein erster der Keilschieber (63) mit der Entriegelungseinrichtung (66) mittelbar oder unmittelbar gekoppelt ist und der mindestens eine zweite Keilschieber (64) abhängig vom ersten Keilschieber (63) mit entriegelbar ist.

3. Befestigungsvorrichtung (10) nach Anspruch 1 oder 2, **dadurch gekennzeichnet, dass** der mit der Entriegelungseinrichtung (66) gekoppelte erste der Keilschieber (63, 64) in der Lösestellung in einer Löseposition verrastbar und durch eine Schwenkbewegung aus dieser wieder lösbar ist.

4. Befestigungsvorrichtung (10) nach Anspruch 3, **dadurch gekennzeichnet, dass** eine Seitenwand (61, 62) des Adapters (6) eine Raststelle (617) aufweist, in der ein am ersten der Keilschieber (63, 64) ausgebildetes oder angeordnetes Rastelement (635) einrastbar ist.

5. Befestigungsvorrichtung (10) nach Anspruch 4, **dadurch gekennzeichnet, dass** das Rastelement (635) integral am ersten der Keilschieber (63, 64) ausgebildet ist.

6. Befestigungsvorrichtung (10) nach einem der vorstehenden Ansprüche, **dadurch gekennzeichnet, dass** die Keilschieber (63, 64) wenigstens einen Führungsnocken (636, 646) oder -bolzen aufweisen, der in einer Führungsnut (613, 614, 615, 623, 624, 625) wenigstens einer Seitenwand (61, 62) des Adapters (6) führbar ist.

7. Befestigungsvorrichtung (10) nach Anspruch 6, **dadurch gekennzeichnet, dass** der Führungsnocken (636, 646) oder -bolzen des ersten der Keilschieber (63, 64) als Schwenklager des ersten der Keilschieber (63, 64) ausgebildet ist.

8. Befestigungsvorrichtung (10) nach einem der vorstehenden Ansprüche, **dadurch gekennzeichnet, dass** der Adapter (6) wenigstens zwei zum Blendenträger (7) hin offene Haltenuten (611, 612, 621, 622) aufweist, in denen die Verbindungselemente (72) in der Fixierstellung einliegen.

9. Befestigungsvorrichtung (10) nach einem der vorstehenden Ansprüche, **dadurch gekennzeichnet, dass** der Adapter (6) zwei Seitenwände (61, 62) aufweist, wobei eine erste der Seitenwände (61, 62) an der Zarge (4) und die zweite der Seitenwände (61, 62), insbesondere beabstandet, an der ersten der Seitenwände (61, 62) befestigt ist.

10. Befestigungsvorrichtung (10) nach einem der vorstehenden Ansprüche, **dadurch gekennzeichnet, dass** die Entriegelungseinrichtung (66) als Zahnstangengetriebe ausgebildet ist.

11. Verfahren zum Befestigen einer Blende (2) an einer Zarge (4) mit einer Befestigungsvorrichtung (10) nach einem der vorhergehenden Ansprüche, **gekennzeichnet durch** die Verfahrensschritte:
a. Ansetzen des Blendenträgers (7) an den Adapter (6) und Verschieben des Blendenträgers (7) mit der Blende (2) entgegen der Löserichtung (L) bis einer der Verbindungselemente (72) eine Steuerkante (637) des ersten Keilschiebers (63) erreicht,
b. Freigeben der Keilschieber (63, 64) aus ihrer federvorgespannten Stellung durch Weiterschieben des Blendenträgers (7) mit der Blende (2) entgegen der Löserichtung (L) gegen die Steuerkante (637) des ersten Keilschiebers (63) aus einer Löseposition des ersten Keilschiebers (63),
c. Verriegeln der Verbindungselemente (72) durch gleichzeitiges vertikales Verschieben der Keilschieber (63, 64) zur Zargenlängsrichtung (Y) in die Fixierstellung.

12. Verfahren zum Lösen einer Blende (2) von einer Zarge (4) mit einer Befestigungsvorrichtung (10) nach einem der vorstehenden Ansprüche 1 bis 10, **gekennzeichnet durch** die Verfahrensschritte:
d. Entriegeln eines ersten Verbindungselementes (72) eines Blendeträgers durch Verschieben eines ersten Keilschiebers (63) vertikal zur Zargenlängsrichtung (Y) durch Betätigung einer Entriegelungsvorrichtung (66),
e. Entriegeln eines zweiten Verbindungselementes (72) durch Verschieben eines zweiten Keilschiebers (64) vertikal zur Zargenlängsrichtung (Y) durch Verschieben des ersten Keilschiebers (63) und
f. Abnehmen des Blendenträgers (7) mit der an diesem befestigten Blende (2) vom Adapter (6) in Löserichtung (L).

13. Verfahren nach Anspruch 12, **dadurch gekennzeichnet, dass** die Keilschieber (63, 64) am Ende der Verschiebebewegung in die Entriegelungsstellung mithilfe eines am ersten Keilschieber angeordneten Rastelements an einer Raststelle des Adapters (6) verrasten.

## Claims

1. A securing device (10) for securing a panel (2) of a drawer (1) on a frame (4), having
- at least one panel support (7) arranged on the panel (2),
- at least one adapter (6) arranged in the frame (4), on which the panel support (7) can be secured,
- wherein the adapter (6) has at least two catching devices having a respective first and at least one second wedge slide (63, 64), using which a respective connecting element (72) arranged on the panel support (7) can be fixed in an installation position on the adapter (6),
- an unlocking device (66) for the catching devices, using which the wedge slides (63, 64) are movable between a fixing position and a release position,
**characterized in that**
- the wedge slides (63, 64) are held linearly displaceably, in particular essentially vertically to the release direction (L) of the panel, on the adapter (6),
- wherein the at least one second wedge slide (64) is indirectly or directly supported in a spring-loaded manner in the release position on the first wedge slide.

2. The securing device (10) according to Claim 1, **characterized in that** a first of the wedge slides (63) is indirectly or directly coupled to the unlocking device (66) and the at least one second wedge slide (64) can also be unlocked depending on the first wedge slide (63).

3. The securing device (10) according to Claim 1 or 2, **characterized in that** the first of the wedge slides (63, 64) coupled to the unlocking device (66) can be latched in the release position in a release position and can be released from this position again by a pivot movement.

4. The securing device (10) according to Claim 3, **characterized in that** a lateral wall (61, 62) of the adapter (6) has a catch point (617), in which a catch element (635) formed or arranged on the first of the wedge slides (63, 64) can be latched.

5. The securing device (10) according to claim 4, **characterized in that** the catch element (635) is formed integrally on the first of the wedge slides (63, 64)

6. The securing device (10) according to any one of the preceding claims, **characterized in that** the wedge slides (63, 64) have at least one guide cam (636, 646) or pin, which can be guided in a guide groove (613, 614, 615, 623, 624, 625) of at least one lateral wall (61, 62) of the adapter (6).

7. The securing device (10) according to Claim 6, **characterized in that** the guide cam (636, 646) or pin of the first of the wedge slides (63, 64) is formed as a pivot bearing of the first of the wedge slides (63, 64).

8. The securing device (10) according to any one of the preceding claims, **characterized in that** the adapter (6) has at least two retaining grooves (611, 612, 621, 622) open toward the panel support (7), in which the connecting elements (72) are inserted in the fixing position.

9. The securing device (10) according to any one of the preceding claims, **characterized in that** the adapter (6) has two lateral walls (61, 62), wherein a first of the lateral walls (61, 62) is secured on the frame (4) and the second of the lateral walls (61, 62) is secured, in particular spaced apart, on the first of the lateral walls (61, 62).

10. The securing device (10) according to any one of the preceding claims, **characterized in that** the unlocking device (66) is designed as a toothed rack gearing.

11. A method for securing a panel (2) on a frame (4) using a securing device (10) according to any one of the preceding claims, **characterized by** the method steps:
a. placing the panel support (7) on the adapter (6) and displacing the panel support (7) with the panel (2) against the release direction (L) until one of the connecting elements (72) reaches a control edge (637) of the first wedge slide (63),
b. releasing the wedge slides (63, 64) from their spring pre-tensioned position by pushing the panel support (7) with the panel (2) further against the release direction (L) against the control edge (637) of the first wedge slide (63) from a release position of the first wedge slide (63),
c. locking the connecting elements (72) by simultaneous vertical displacement of the wedge slides (63, 64) in relation to the frame longitudinal direction (Y) into the fixing position.

12. A method for releasing a panel (2) from a frame (4) using a securing device (10) according to any one of the preceding Claims 1 to 10, **characterized by** the method steps:
a. unlocking a first connecting element (72) of a panel support by displacing a first wedge slide (63) vertically in relation to the frame longitudinal direction (Y) by actuating an unlocking device (66),
b. unlocking a second connecting element (72) by displacing a second wedge slide (64) vertically in relation to the frame longitudinal direction (Y) by displacing the first wedge slide (63), and
c. removing the panel support (7) with the panel (2) secured thereon from the adapter (6) in the release direction (L).

13. The method according to Claim 12, **characterized in that** the wedge slides (63, 64) latch on a catch point of the adapter (6) at the end of the displacement movement in the unlocking position with the aid of a catch element arranged on the first wedge slide.

## Revendications

1. Dispositif de fixation (10) pour fixer un panneau (2) d'un tiroir (1) à un châssis (4) comprenant :
- au moins un support de panneau (7) installé sur le panneau (2),
- au moins un adaptateur (6) associé au châssis (4) et qui peut se fixer au support de panneau (7),
* l'adaptateur (6) ayant au moins deux installations d'accrochage avec chacune un premier et au moins un second coin coulissant (63, 64) par lesquels un élément de liaison (72) respectif prévu sur le support de panneau (7) se fixe en position de montage à l'adaptateur (6),
- une installation de déverrouillage (66) pour les installations d'accrochage par laquelle les coins coulissants (63, 64) peuvent être déplacés entre une position de fixation et une position de libération,
dispositif de fixation **caractérisé en ce que**
- les coins coulissants (63, 64) sont tenus de manière coulissante à l'adaptateur (6), de façon linéaire, pratiquement dans la direction perpendiculaire à la direction de libération (L) du panneau, et
- au moins un second coin coulissant (64), en position de libération s'appuie, chargé par un ressort, directement ou indirectement contre le premier coin coulissant.

2. Dispositif de fixation (10) selon la revendication 1,
**caractérisé en ce que**
un premier des coins coulissants (63) est couplé directement ou indirectement à l'installation de déverrouillage (66) et au moins un second coin coulissant (64) se déverrouille en fonction du premier coin coulissant (63).

3. Dispositif de fixation (10) selon la revendication 1 ou 2,
**caractérisé en ce que**
le premier des coins coulissants (63, 64) couplés à l'installation de déverrouillage (66), s'accroche en situation de libération dans une position de libération et se dégage de nouveau par un mouvement de pivotement.

4. Dispositif de fixation (10) selon la revendication 3,
**caractérisé en ce que**
une paroi latérale (61, 62) de l'adaptateur (6) comporte un point d'accrochage (617) auquel s'accroche un élément d'accrochage (635) réalisé sur le premier coin coulissant (63, 64) ou porté par celui-ci.

5. Dispositif de fixation (10) selon la revendication 4,
**caractérisé en ce que**
l'élément d'accrochage (635) est réalisé de façon intégrale sur le premier coin coulissant (63, 64).

6. Dispositif de fixation (10) selon l'une des revendications précédentes, **caractérisé en ce que**
les coins coulissants (63, 64) ont au moins une came ou un goujon de guidage (636, 646) guidés dans une rainure de guidage (613, 614, 615, 623, 624, 625) d'au moins une paroi latérale (61, 62) de l'adaptateur (6).

7. Dispositif de fixation (10) selon la revendication 6,
**caractérisé en ce que**
la came ou le goujon de guidage (636, 646) du premier des coins coulissants (63, 64) est réalisé comme palier pivotant du premier coin coulissant (63, 64).

8. Dispositif de fixation (10) selon l'une des revendications précédentes, **caractérisé en ce que**
l'adaptateur (6) comprend au moins deux rainures de maintien (611, 612, 621, 622) ouvertes en direction du support de panneau (7) et dans lesquelles viennent se loger les éléments de liaison (72) en position de fixation.

9. Dispositif de fixation (10) selon l'une des revendications précédentes, **caractérisé en ce que**
l'adaptateur (6) a deux parois latérales (61, 62),
une première des parois latérales (61, 62) venant contre le châssis (4) et la seconde des parois latérales (61,62) étant fixée en position écartée à la première des parois latérales (61, 62).

10. Dispositif de fixation (10) selon l'une des revendications précédentes, **caractérisé en ce que**
l'installation de déverrouillage (66) est réalisée comme mécanisme à crémaillère.

11. Procédé de fixation d'un panneau (2) à un châssis (4) à l'aide d'un dispositif de fixation (10) selon l'une des revendications précédentes, procédé **caractérisé par** les étapes consistant à :
a. appliquer le support de panneau (7) à l'adaptateur (6) et coulisser le support de panneau (7) avec le panneau (2) dans la direction opposée à la direction de libération (L) jusqu'à ce que l'un des éléments de liaison (72) atteigne une arête de commande (637) du premier coin coulissant (63),
b. libérer le coin coulissant (63, 64) de sa position précontrainte par ressort en continuant de pousser le support de panneau (7) avec le panneau (2) contre la direction de libération (L), contre l'arête de commande (637) du premier coin coulissant (63) à partir d'une position de libération du premier coin coulissant (63),
c. verrouiller les éléments de liaison (72) par le coulissement vertical simultané du coin coulissant (63, 64) dans la direction longitudinale (Y) du châssis, dans la position de fixation.

12. Procédé de libération d'un panneau (2) d'un châssis (4) avec un dispositif de fixation (10) selon l'une des revendications précédentes 1 à 10, procédé **caractérisé par** les étapes suivantes consistant à :
d. déverrouiller un premier élément de liaison (72) d'un support de panneau en coulissant le premier coin coulissant (63) verticalement par rapport à la direction longitudinale (Y) du châssis en actionnant un dispositif de déverrouillage (66),
e. déverrouiller un premier élément de liaison (72) en coulissant l'un des deux coins coulissants (64) verticalement par rapport à la direction longitudinale (Y) du châssis en coulissant le premier coin coulissant (63) et,
f. enlever le support de panneau (7) avec le panneau (2) fixé à celui-ci, de l'adaptateur (6) dans la direction de libération (L).

13. Procédé selon la revendication 12,
**caractérisé en ce que**
les coins coulissants (63, 64), à la fin du mouvement de coulissement, s'accrochent dans la position de déverrouillage à l'aide d'un élément d'accrochage prévu sur le premier coin coulissant, à un point d'accrochage à l'adaptateur (6).
